# EUROPÄISCHE PATENTSCHRIFT

(11) **EP 1 772 414 B1**
(45) Veröffentlichungstag und Bekanntmachung des Hinweises auf die Patenterteilung: **13.05.2009**
(21) Anmeldenummer: 06020283.5
(22) Anmeldetag: 27.09.2006
(51) Int. Cl.: B66B 13/28

(54) **Faltbare selbsthemmende Fahrkorbschürze**
Foldable self-locking toe guard for elevator car
Chasse-pieds pliable auto-bloquant pour cabine d'ascenseur

(30) Priorität: 04.10.2005 DE 102005047498
(43) Veröffentlichungstag der Anmeldung: 11.04.2007
(73) Patentinhaber: Wittur AG, 85259 Wiedenzhausen (DE)
(72) Erfinder: Thoss, Volker, Dipl.-Ing., 80995 München (DE)
(74) Vertreter: nospat Patent- und Rechtsanwälte Naefe Oberdorfer Schmidt

(56) Entgegenhaltungen:
- EP-A1- 1 524 234
- EP-A2- 1 118 576
- DE-A1- 10 065 101
- US-A- 6 095 288

## Beschreibung

Die Erfindung betrifft ein Sicherheitssystem für einen Aufzug mit einer Fahrkorbschürze gemäß dem Oberbegriff des Anspruchs 1.

Es ist seit langem Stand der Technik, unterhalb der Fahrkorbtüröffnung von Aufzügen Schürzen anzubringen, die sich abwärts von der Fahrkorbtürschwelle in vertikaler Richtung erstrecken.

Derartige Sicherheitssysteme mit einer Fahrkorbschürze bieten Schutz, falls Fahrgäste aus einem Fahrkorb befreit werden müssen, der im Bereich einer Stockwerksöffnung, in Entfernung von der an und für sich vorgesehenen Halteposition hängen geblieben ist. In einem solchen Fall tut sich ein mehr oder minder großer Spalt zwischen der Unterkante des Fahrkorbbodens und der Oberseite der Stockwerksdecke auf. Die zu evakuierenden Personen werden sich im Regelfall auf den Fahrkorbboden setzen und sich dann mit den Beinen voraus aus dem Fahrkorb ablassen, bis sie auf der Stockwerksdecke zum Stehen kommen. Hier besteht nun die Gefahr, dass diese Personen in Rücklage kommen und durch den Spalt zwischen der Unterseite des Fahrkorbs und der Oberseite der Stockwerksdecke in den Schacht abstürzen.

Diese Gefahr bannt ein Sicherheitssystem der hier in Rede stehenden Art, indem es mit seiner Fahrkorbschürze den Spalt zwischen dem Fahrkorbboden und der Stockwerksdecke verschließt.

Um sicher wirken zu können, muss die Fahrkorbschürze eines solchen Sicherheitssystems eine beachtliche Länge In vertikaler Richtung haben. Die einschlägigen Normen fordern im Regelfall eine Länge von nicht weniger als 750 mm.

Vielfach werden im Stand der Technik starre Fahrkorbschürzen verwendet. Dies bedeutet dann allerdings, dass auch im Schachtgrund hinreichend Platz vorhanden sein muss, damit die Fahrkorbschürze auch dann nicht auf dem Schachtboden anstößt, wenn der Fahrkorb die unterste Haltestelle anfährt.

Es gibt zahlreiche Fälle (insbesondere bei Altbausanierungen, im Rahmen derer mit vorgefundenen Schächten zurechtzukommen ist), in denen im unteren Bereich des Schachtgrundes nicht genügend Platz zur Verfügung steht, um eine starre Fahrkorbschürze zuzulassen. Im Stand der Technik sind daher eine ganze Relhe von klappbaren bzw. ausziehbaren oder sogar aushängbaren Fahrkorbschürzen bekannt geworden - also Fahrkorbschürzen, die wahlweise in eine sogenannte Schutzposition gebracht werden können, in der sie vom Fahrkorb in Richtung Schachtgrund ragen und, wie geschildert, Schutz gegen Unfälle durch Einklemmen bzw. Absturz in den Schacht bieten, bzw. in eine Ruheposition, in der sie soweit eingezogen oder beiseite geklappt sind, dass kein Aufsetzen auf dem Schachtgrund zu befürchten ist.

So schlägt beispielsweise die DE 203 13 911 U1 ein nach Art eines Scherengitters gestaltetes,In vertika-ler Richtung teleskopierbares Gitter als Fahrkorbschürze vor. Ein solches Gitter ist, da zahlreiche Schwenkpunkte zu realisieren sind, nicht nur teuer, sondern vor allem auch unter Stabilitätsgeslchtspunkten problembehaftet. Denn das Gitter, das sich (von der Schachttüröffnung her gesehen) in schachtelnwärtiger Richtung nicht nach hinten abstützen kann, muss In sich sehr biegesteif sein. Hinreichend biegesteif, um auch dann nicht nachzugeben, wenn an seinem untersten Ende große, in etwa In horizontal - schachtelnwärtiger Richtung wirkende Kräfte angreifen, wie sie schlimmstenfalls auftreten, wenn eine Person in schachteinwärtiger Richtung gegen das unterste Ende des Gitters fällt. Um hinreichende Stabilität zu gewährleisten, sind daher verhältnismäßig schwere und stabile Konstruktionen erforderlich, die nicht nur die Nutzlast des Fahrkorbes unnötig beschränken, sondern auch teuer, verschleißbehaftet und nur unter erheblichem Kraftaufwand zu bedienen, insbesondere wieder einzuholen sind.

Die US 6 095 288 schlägt demgegenüber eine In sich starre Fahrkorbschürze vor, die gelenkig Im Bereich des Fahrkorbbodens angeschlagen ist. Das unterste Ende dieser Fahrkorbschürze läuft, wenn die Kabine die unterste Haltestelle anfährt und dort nur noch ein geringer Abstand zum Schachtboden besteht, auf eine schiefe Ebene am Schachtboden auf. Sie wird so gegen den Widerstand eines Dämpfers bzw. Federelements nach innen in schachteinwärtiger Richtung als Ganzes unter den Fahrkorbboden geklappt.

Diese Konstruktion weist zwei Nachteile auf. Zum einen ist die Schürze in ihrer Schutzposition nicht blockiert. Das heißt, es kann nicht ausgeschlossen werden, dassdie Schürze durch Einwirkung stärkerer Kräfte, die in etwa horizontal in schachteinwärtiger Richtung wirken, beiseite gedrückt wird. Etwa in Situationen, in denen ein Fahrgast versucht, sich aus einem sehr hoch über der Stockwerksdecke stecken gebliebenen Fahrkorb auf die Stockwerksdecke herabzulassen, dabei das Gleichgewicht verliert und rückwärts in schachteinwärtiger Richtung gegen die Schürze fällt.

Zum anderen ist bei dieser Konstruktion nachteilig, dass die Schürze in ihrem eingeklappten Zustand eine relativ große Fläche unter dem Fahrkorb "blockiert". Dies insoweit, als in diesem Bereich keine anderen Funktionselemente unter dem Fahrkorbboden angebracht werden können, wie etwa Umlenkrollen oder Anschläge, die mit auf dem Schachtgrund angebrachten Puffern zusammenwirken bzw., im Falle selbstfahrender Fahrkörbe, der fahrkorbfeste Antrieb. Dies spielt insbesondere bei Aufzügen mit einer relativ kleinen Kabine, an der auch unter dem Kabinenboden nur relativ wenig Fläche zur Verfügung steht, eine Rolle.

Aus der EP 1 118 576 A2 ist eine in sich faltbare Fahrkorbschürze bekannt, welche dem nächstliegenden Stand der Technik entspricht, (Fig. 3b). Diese Fahrkorbschütze ist so ausgebildet, dass sie aus zwei blechförmigen Elementen besteht, die an den äußersten Enden ihrer gegenüberliegenden Horizontalkanten mittels Scharnieren gelenkig miteinander verbunden sind. Das erste unterste Blech Ist mit einer unteren Querstrebe versehen, die wiederum mittels Längsstreben mit einem Viergelenk verbunden ist. Das zweite, dem Fahrkorbboden nahe Blech Ist In einem Bereich unterhalb der Fahrkorbtürschwelle schwenkbar am Fahrkorb angelenkt. Die Konstruktion ist so ausgelegt, dass die beiden die eigentliche Fahrkorbschürze bildenden Platten auch in Schutzposition weder vollständig noch annähernd In einer Ebene bzw. parallel zueinander In benachbarten Ebenen zu liegen kommen. Stattdessen stellt das hier verwendete Viergelenk sicher, dass die beiden die eigentliche Fahrkorbschürze bildenden Platten nicht "lang machen" können, sondern stets eine gewisse Winkelstellung zueinander aufweisen und damit sichergestellt ist, dass die Platten zusammengefaltet werden können, wenn die Schürze Im Schachtgrund aufsetzt.

Diese Konstruktion hat verschiedene Nachtelle. Zum einen führt die einen Durchgriff ermöglichende Öffnung dieser Konstruktion zur Gefährdung.

Vor allem ist diese Konstruktion jedoch deswegen nicht ganz ungefährlich, weil sie nicht verriegelt und insbesondere nicht selbsthemmend ist. Das ist entscheidend. Denn es ist wiederum so, dass eine Person, die beim Notausstieg aus dem Fahrkorb mit den Füßen auf der Stockwerksdecke aufgekommen ist und in diesem Augenblick das Gleichgewicht verliert und unglücklich nach hinten gegen die Fahrkorbschürze fällt, die Fahrkorbschürze um ein nicht unerhebliches Maß beiseite drücken kann. Zudem beansprucht auch diese Konstruktion, obgleich die die eigentliche Fahrkorbschürze bildenden Platten faltbar sind, erheblichen Freiraum unter dem Fahrkorbboden. Dies deshalb, weil die schachteinwärts gerichtete Verbindungsstange zwischen dem Viergelenk und der untersten Platte der Fahrkorbschürze annähernd genauso lang ist, wie die beiden Platten der Fahrkorbschürze In ihrer auseinandergeklappten Stellung. Die Konstruktion benötigt daher deutlich mehr Platz unter dem Fahrkorbboden, als es die beiden zusammengefalteten Platten per se erfordern.

Aus der DE 100 05 101 A1 ist insbesondere eine Fahrkorbschürze bekannt, die an Säulen hängt, welche in den Fahrkorb hineingeschoben werden können, um die Fahrkorbschürze einzuklappen. Hierzu sind aufwändige Säulenführungen in Form von Gleit- oder Wälzkörperlinearlagern erforderlich. Die Säulen und ihre Lagerung beanspruchen zudem erheblichen Bauraum im Fahrkorb.

Der Erfindung liegt die Aufgabe zu Grunde, ein Sicherheitssystem mit einer beweglichen Fahrkorbschürze zu schaffen, die in Schutzposition verbesserten Schutz bietet und die Möglichkeit eröffnet, für die Ruheposition nur weniger Fläche unter dem Fahrkorb freihalten zu müssen.

Diese Aufgabe wird erfindungsgemäß mit den Merkmalen des Anspruchs 1 gelöst. Das Sicherheitssystem weist dazu Mittel auf, mittels derer die faltbaren Schürzenelemente in ihrer Schutzposition derart verriegelbar sind, dass sie durch von außen und in schachteinwärtiger, im wesentlichen horizontaler Richtung an einem oder mehreren Schürzenelementen angreifende Kräfte weder relativ zueinander bewegt, noch gemeinsam in schachteinwärtiger Richtung geschwenkt werden können, wobei ein die Faltbewegung der Schürzenelemente lenkendes Führungsmittel so gestaltet ist und so an einem der Schürzenelemente angreift, dass es in Schutzposition gleichzeitig als Verriegelungsmittel wirkt, indem es die Schürzenelemente in ihrer Schutzposition gegeneinander und gleichzeitig gegen ein gemeinsames Verschwenken in schachteinwärtiger Richtung verriegelt, wobei, bezogen auf den bestimmungsgemäß montierten Zustand, die Achse, um die mindestens ein Verriegelungsmittel schwenkbar an einem der Schürzenelemente angeordnet ist, unterhalb der Achse liegt, um die herum das fahrkorbnächste Schürzenelement schwenkbar am Fahrkorb angelenkt ist, und oberhalb der Achse, die die Schürzenelemente relativ zueinander faltbar verbindet. Kleinere, z. B. gewisse durch Elastizität bedingte Relalivbewegungen zueinander oder insgesamt schachteinwärts, sind unkritisch und daher zuzulassen. Idealerweise sind die Verrlegelungsmittel selbsthemmend ausgelegt, d. h. eine in Öffnungsrichtung angreifende Kraft sperrt das Verriegelungsmittel gegen Öffnen, so dass die in Öffnungsrichtung wirkende Kraft beliebig groß werden kann, ohne dass zu befürchten ist, dass die Verriegelung nachgibt (solange keine Bautellzerstörung auftritt).

Auf diese Art und Weise wird auch bei einer Fahrkorbschürze aus faltbaren und damit platzsparenden Schürzenelementen eine hohe Sicherheit erreicht.

Die die Faltbewegungen der Schürzenelemente lenkenden Führungsmittel sind so gestaltet und greifen so an einem der Schürzenelemente an, dass sie in Schutzposition gleichzeitig als Verriegelungsmittel wirken, indem sie die Schürzenelemente in ihrer Schutzposition gegeneinander und gleichzeitig gegen ein gemeinsames Verschwenken in schachteinwärtiger Richtung verriegeln. Eine derartige Gestaltung führt zu einer wesentlichen Vereinfachung. Es bedarf keiner zusätzlichen Verriegelungsmittel mehr.

Die Achse, um die um die Führungs- bzw. Verriegelungsmittel schwenkbar an einem der Schürzenelemente angeordnet sind, liegt, in vertikaler Richtung gesehen, zwischen der Achse, um die herum das fahrkorbnächste Schürzenelement schwenkbar am Fahrkorb angelenkt ist, und der Achse, die die Schürzenelemente relativ zueinander verbindet. Eine derartige Achsenlage gestattet auf besonders einfache Art und Weise eine wirksame, weil vorzugsweise selbsthemmende Verriegelung der Schürzenelemente.

Bevorzugterweise sind die Schürzenelemente so aneinander angelenkt, dass an einem Schürzenelement die gemeinsame Anlenkachse von dessen nächstliegender Horizontalkante entfernt angeordnet ist, so dass der Abschnitt dieses Schürzenelements, der sich zwischen der gemeinsamen Anlenkachse und der Horizontalkante erstreckt, in Bezug auf die gemeinsame Anlenkachse einen Hebelarm bildet, an dem die Führungs- bzw. Verriegefungsmittel angreifen. Dieser Hebelarm gestattet eine selbsthemmende Blockade der beiden Schürzenelemente.

Bevorzugterweise umfassen die Führungs- und/oder Verriegelungsmittel mindestens eine Zug-oder Druckstange, die in sich faltbar ist. Dies verkleinert den Platzbedarf unter dem Fahrkorb in Ruheposition, da dann nicht nur die Schürze, sondern auch die für die Konstruktion eingesetzten Zug- bzw. Druckstangen nur wenig Platz einnehmen. Aus gleichem Grunde sieht eine weitere bevorzugte Ausführungsform vor, dass die Führungs- und/oder Verriegelungsmittel mindestens ein teleskopierbares Betätigungsorgan umfassen.

Im Rahmen einer weiteren bevorzugten Ausführungsform ist vorgesehen, dass sich die Schürzenelemente in ihrer Schutzposition in einer Ebene oder weitgehend parallel zueinander entlang zweler unmittelbar benachbarter Ebenen erstrecken, so dass sie eine im wesentlichen ebene Gesamtfläche bilden. Eine solche Gestaltung macht es möglich, den Spalt zwischen der Fahrkorbschürze und der Oberkante der jeweiligen Stockwerksdecke weitgehend konstant klein zu halten. Die Gefahr eines Einklemmens wird noch geringer als bei Verwendung einer Schürze mit einem "Knlck", d. h. einer Schürze, deren Schürzenelemente mehr als nur unwesentlich winkelig zueinander angeordnet sind.

Eine weitere bevorzugte Ausgestaltung sieht vor, dass die Schürzenelemente in ihrer Ruheposition von einem weiteren Verriegelungsmiltelderart unterdem Fahrkorbboden gehalten werden, dass sie selbsttätig in die Schutzposition schwenken und dort verriegeln, wenn die Verriegelung des besagten weiteren Verriegelungsmittels deaktiviert wird. Eine solche Ausgestaltung gewährleistet, dass auch bei plötzlichen Stromausfällen, die die Notwendigkeit eines späteren Notausstiegs der Fahrgäste zur Folge haben, die Schürzenelemente zuverlässig in ihre Schutzposition gebracht werden.

Bevorzugt wird eine Überwachungseinrichtung vorgesehen, mittels der detektiert werden kann, ob die Schürzenelemente nach ihrem Einsatz ordnungsgemäß ihre Ruheposition einnehmen und die Fahrt erst freigibt, wenn das der Fall ist, so wird ein Aufsetzten verhindert.

Weitere Vorteile, Merkmale und Einzelheiten der Erfindung ergeben sich aus der nachfolgenden Beschreibung bevorzugter Ausführungsbeispiele an Hand der Zeichnung. Darin zeigen:
- Fig. 1a:: Ein erstes Ausführungsbeispiel der Erfindung, montiert an einem in einem Schacht laufenden Treibscheibenaufzug, wobei die Schürzenelemente in Schutzposition ausgefahren sind;
- Fig. 1b:: einen vergrößerten Ausschnitt des von Fig. 1a offenbarten Ausführungsbeispiels, und zwar im Bereich des gelenkigen Stoßes zwischen den beiden Schürzenelementen 10 und 11;
- Fig. 1c bis 1f:: das erste Ausführungsbeispiel der Erfindung in verschiedenen Stadien des Auseinander- und Zusammenfaltens;
- Fig. 1g und 1h:: eine perspektivische Ansicht dieses ersten Ausführungsbeispiels;
- Fig. 1i:: einen vergrößerten Ausschnitt des von dem ersten Ausführungsbeispiel verwendeten Knickhebels;
- Fig. 2a bis 2d:: ein zweites Ausführungsbeispiel In verschiedenen Positionen des Zusammen- und Auseinanderfaltens;
- Fig. 2e bis 2f:: eine perspektivische Darstellung des zweiten Ausführungsbelspiels schräg von unten gesehen.
- Fig. 3a bis 3d:: ein drittes Ausführungsbeispiel in verschiedenen Positionen des Zusammen- und Auseinanderfaltens;
- Fig. 3e und 3f:: eine perspektivische Darstellung des dritten Ausführungsbelspiels schräg von unten gesehen, und
- Fig. 4a bis 4c:: eine mit einer zusätzlichen Führungsrolle am Schürzenende versehene Variante des zweiten Ausführungsbeispiels.

Die Fig.1a zeigt einen 2 : 1 in Flasche aufgehängen Treibscheibenaufzug mit seinen wichtigsten Bauteilen, wobei der Aufzug als solcher lediglich schematisch dargestellt Ist und in der hier gewählten Darstellung lediglich als Beispiel dient - die Erfindung kann gleichermaßen auch in ganz andere Typen von Aufzügen eingesetzt werden, einschließlich Hydraulikaufzügen.

Der Aufzug besteht aus einer Aufzugskabine 1, die an hier nicht dargestellten Führungsschienen den Schacht 2 entlang läuft. Im Schachlkopf ist zwischen dem von der Kabine befahrenen Bereich bzw. dessen Verlängerungen nach oben und der Schachtwand ein Treibscheibenantrieb 3 vorgesehen, der hier, rein exemplarisch, als Antrieb mit sogenannter doppelter Umschlingung ausgeführt ist. Von dem Antrieb aus läuft das Tragseil 4 auf der einen Seite zur Kabine, wird mittels Umlenkrollen 5 unter der Kabine 1 hindurch geführt und läuft an der anderen Seite wieder nach oben in den Schachtkopf, wo das Tragseil festgelegt ist (hier nicht gezeigt). Auf der anderen Seite läuft das Tragseil 4 von dem Antrieb aus zum Gegengewicht 6, das ggf. ebenfalls in Flasche aufgehängt sein kann (hier nicht gezeigt).

Die von Fig. 1a gewählte Darstellung zeigt die Situation, dass der Fahrkorb außerplanmäßig im Schacht gehalten hat, etwa wegen eines Stromausfalls oder eines Schadens am Treibscheibenantrieb. Der Fahrkorb 1 befindet sich daher nur teilweise vor der Schachttüröffnung 6. Die Fahrgäste werden aus dem Fahrkorb befreit, indem die Fahrkorbtüren manuell geöffnet werden. Die Fahrgäste setzten sich In einer solchen Situation, jedenfalls wenn ein größerer Höhenunterschied zum Stockwerksboden zu überwinden ist, i. d. R. auf die Schwelle der Fahrkorbtür und lassen sich dann entlang des Pfeils P mit den Füßen voran zum Stockwerksboden 7 hinabgleiten.

Der an und für sich die Gefahr eines Absturzes in den Schacht bergende Spalt zwischen dem Stockwerksboden 7 und der Kainentürschwelle 8 wird durch das Sicherheitssystem verschlossen. Das Sicherheitssystem, das gleich noch näher erläutert wird, besteht a us einer Fahrkorbschürze 9 mit zwei weitgehend in sich starren Schürzenelementen 10 und 11 sowie die Bewegung dieser Schürzenelemente lenkenden Führungselementen In Form eines Gestänges, das zwei Knickhebel 12 umfasst. Die beiden Schürzenetemente 10 und 11 befinden sich hier in ihrer sogenannten Schutzposition, d. h. sie hängen vertikal orientiert, also weitgehend vertikal verlaufend vom Bodenbereich des Fahrkorbes nach unten (wobei geringe Abweichungen von der Vertikalen unschädlich sind, eine vollständig vertikale Ausrichtung jedoch erwünscht ist).

Die beiden Schürzenelemente 10, 11 sind in ihrer Schutzposition verriegelt - die Schürzenelemente können durch Kräfte, die von der Schachttüröffnung her in schachteinwärtiger und im wesentlichen horizontaler Richtung an einem oder beiden der Schürzenelemente 10, 11 angreifen, weder relativ zueinander bewegt noch gemeinsam In schachteinwärtiger Richtung geschwenkt werden. Wobei bemerkenswert ist, dass hier eine selbsthemmende Verriegelung vorltegt-das Angreifen der besagten Kräfte führt dazu, dass die Schürzenelemente noch fester in ihrer Schutzposition gehalten werden. Um die Schürzenelemente aus ihrer Schutzposition zu bringen, sind umso größere anderweitige Kräfte aufzubringen, je größer die besagten in horizontal-schachteinwärtiger Richtung angreifenden Kräfte sind.

Warum dem so ist, wird an Hand der Fig. 1b klar. Die Fig. 1b gibt einen Ausschnitt des von Fig. 1a gezeigten Sicherheitssystems wieder, und zwar des Bereiches, in dem die beiden Schürzenelemente 10 und 11 aneinander angelenkt sind und das zweite Schürzenelement 11 an den Knickhebel 12 angelenkt ist.

Gezeigt ist hier ein erstes Schürzenelement 10, das mittels des Scharniers 13a im Bereich nahe der Schwelle des Aufzugsfahrkorbs schwenkbar am Aufzugsfahrkorb angelenkt ist. Das erste Schürzenelement 10 ist in sich weitestgehend starr. Vorzugsweise ist dieses Schürzenelement aus einem vollflächigen Blech gebildet, das zwar gewisse Verwindungen zulässt, aber nicht wesentlich nachgibt, also in sich weitgehend starr ist. Alternativ kann dieses Schürzenelement aber auch beispielsweise durch einen umlaufenden, in sich weitgehend starren Schürzenelementrahmen gebildet werden, der mit einem geeigneten Material beplankt oder straff bespannt ist, etwa einer Kunststoffplatte, einem Kevlargewebe oder dickem Nylonstoff bzw. einem Glasfasergewebe. Ganz gleich, von welchen dieser Möglichkeiten dieses Schürzenelement Gebrauch macht, ist es in jedem Fall besonders bevorzugt, dass das Schürzenelement keine größeren Öffnungen aufweist, die von der Schachttüröffnung her zugänglich sind, wenn sich das Schürzenelement in Schutzposition befindet. Jegliche größere Öffnungen, also Öffnungen, die ein Eindringen von ganzen Körperteilen ermöglichen, stellen eine Quelle potentieller Verletzungen dar. Für das wellere Schürzenelement 11 stehen die gleichen Gestaltungsoptionen offen, wie für das erste Schürzenelement 10. Vorzugsweise sind beide Schürzenelemente gleichartig aufgebaul.

Das Schürzenelement 11 ist über ein Scharnier 13b gelenkig am ersten Schürzenelement engebracht. Das Scharnier 13b ist dabei (bezogen auf die Schutzposition) im Nahbereich der unteren horizontal ausgerichteten Endkante des ersten Schürzenelements 10 angebracht. Gleichzeitig ist das Scharnier an dem weiteren Schürzenelement 11 angebracht. Dies allerdings mit einigem Abstand von dessen (gesehen in Schutzposition) horizontal ausgerichteter oberer Endkante. Im Nahbereich der oberen horizontal ausgerichteten Endkante des weiteren Schürzenelements 11 Ist über ein weiteres Scharnier 13c der Knickhebel 12 gelenkig angelenkt, der hier nicht nur als Führungsmittel, das das Zusammen- und Entfalten steuert, fungiert, sondern auch als in seiner Länge (zwischen seinen Anlenkpunkten unter dem Fahrkorb und dem Schürzenelement 11) veränderliches Verriegelungsmittel. In Folge der soeben geschilderten Art der Anlenkung des Knickhebels besitzt die Anlenkstelle des Knickhebels 12, bezogen auf die Achse des Scharniers 13b, einen Hebelarm H. Die Länge dieses Hebelarms H ist abhängig von den Gegebenheiten des Einzelfalls zu dimensionieren.

Zu dieser Selbsthemmung ist kurz folgendes festzuhalten:

Wirkt am oberen Schürzenelement 10 beispielsweise eine schachteinwärts gerichtete, im wesentlichen horizontale Kraft Fₕ₁ In schachteinwärtiger Richtung, so versucht diese Kraft, das obere Schürzenelement 10 im Uhrzeigersinn schachteinwärts zu verdrehen. Das obere Schürzenelement 10, das ja Ober das Scharnier 13b am unteren Schürzenelement 11 angelenkt ist, wird an einer solchen Bewegung gehindert, da es gegen das untere Schürzenelement 11 und damit mittelbar gegen den Knickhebel 12 anläuft. Dieser vermag sich, da verriegelt, nicht zu verkürzen. Dadurch werden die beiden Schürzenelemente gegeneinander verriegelt, und zwar auch insoweit, als sie nicht miteinander schachteinwärts geschwenkt werden können.

Eine ähnliche Situation ergibt sich, wenn am unteren Schürzenelement 11 eine im wesentlichen horizontal in schachteinwärtiger Richtung angreifende Kraft Fₕ₂ auftritt. Diese Kraft versucht das untere Schutzelement 11 im Uhrzeigersinn schachteinwärts zu drehen, um die Achse des Scharniers 13c. An dieser Bewegung wird das untere Schürzenelement 11 durch das mit ihm Ober das Scharnier 13b verbundene obere Schürzenelement 10 gehindert. Denn das obere Schürzenelement 10 legt sich gegen das Scharnier 13c (oder einen an entsprechender Stelle in geeigneter Weise angebrachten anderweitigen Anschlag) an und ist daher dann an einer Drehung gehindert. Dies hindert damit auch eine Drehung des unteren Schürzenelements 11. Die beiden Schürzenelemente verriegeln also wiederum gegeneinander. Gemeinsam können sie nicht in schachteinwärtiger Richtung geschwenkt werden, da sie durch den Knickhebel 12 daran gehindert werden.

An Hand der Fig.1b lässt sich auch erkennen, dass die beiden Schürzenelemente 10 und 11, wenn sie sich, wie hier, in Schutzposition befinden, Im wesentlichen eine ebene Fläche bilden-indem die beiden Schürzenelemente parallel zueinander in zwei unmittelbar benachbarten Ebenen liegen (abgesehen von der Abweisschräge 14 am unteren Ende des unteren Schutzelements 11), so dass sie im wesentlichen eine Gesamtfläche bilden, an der sich auch dann, wenn sich der Aufzug noch bewegt, nichts verhaken kann, und die einen annähernd gleichen Spaltabstand zwischen der Schürzenoberfläche und der Oberkante jedes Stockwerksboden 7 gewährleistet.

Es ist selbstverständlich auch möglich, die beiden Schürzenelemente 10 und 11 so aneinander anzubringen, dass sie vollständig oder sehr weitgehend in einer einzigen Ebene liegen. Dies ist hier nicht gezeigt.

Die Fig. 1c zeigt (schematisch) das soeben erörterte Sicherheitssystem in seiner Ruheposition. Bevorzugt wird diese Ruheposition immer dann eingenommen, wenn planmäßiger Betrieb abläuft.

Die Sicherheitseinrichtung umfasst einen an einem nicht näher bezeichneten Träger montierten Elektrohaltemagneten 16. Dieser wirkt (bezogen auf die Schutzposition) auf den unteren Abschnitt 12b des Knickhebels 12 und hält diesen in in etwa horizontaler, gefalteter Position. Es ist dabei nicht erforderlich (und vorzugsweise wird sogar darauf verzichtet), dass das Sicherheitssystem ganz flach unter den Fahrkorbboden gefaltet wird. Vielmehr kann und soll das Sicherheitssystern auch in gefaltetem Zustand nicht vollständig plan gefaltet sein, sondern um einen gewissen Betrag In vertikaler Richtung "auftragen". Denn dann bleibt genügend Platz, um sowohl das erste Schürzenelement 10 als auch die beiden Teile 12a und 12b des Knickhebels 12 zwischen der Unterseite des Fahrkorbbodens und dem zweiten Schürzenelement 11 unterzubringen und ggf. auch noch einen stabilen Tragrahmen, d. h. einen Hilfsrahmen anzubringen, der sämtliche Einzelkomponenten des Sicherheitssystems trägt und daher eine einfach Erstmontage und insbesondere auch Nachrüstung des Sicherheitssystems erlaubt - indem nur der Tragrahmen an einigen wenigen Stellen unter dem Fahrkorbboden festgeschraubt werden muss, der dann seinerseits alle Komponenten des Sicherheitssystems an ihrem Platz hält.

Der erhebliche Vorteil der erfindungsgemäßen Konstruktion ergibt sich bei einem Vergleich der Fig. 1c mit der Fig. 1a. Auf Grund seiner Faltbarkeit kann das gesamte Sicherheitssystem in einem Bereich unter dem Fahrkorbboden angebracht werden, dessen Fläche nur etwa ein Drittel jedenfalls weniger als die Hälfte der gesamten Fläche der Fahrkorbunterseite einnimmt. Auf diese Art und Weise wird es ohne weiteres möglich, an der Fahrkorbunterseite z. B. auch Umlenkrollen für das Tragseil vorzusehen, ohne dass Kollisionen mit dem Sicherheitssystem zu befürchten sind und ohne dass diese Umlenkrollen außerhalb einer gedachten, durch den Schwerpunkt des Fahrkorbes verlaufenden Linie angebracht werden müssen.

Fällt nun der Strom aus, so dass der Fahrkorb "hängen bielbt", dann bricht die magnetische Haltekraft des Magneten 16 zusammen. Die beidenSchürzenelemente 10 und 11 sowie der Knickhebel 12 "fallen" unter ihrem Eigengewicht nach unten (Fig. 1d), ggf. durch eine Feder unterstützt. Bei entsprechender Auslegung der einzelnen Bauteile gewinnen diese während des Fallens so viel Schwung, dass sie bis in die von Fig. 1e (und von Fig. 1a) gezeigte Endposition fallen und dort selbsttätig verriegeln bzw. selbsttätig selbsthemmend verriegeln.

Der Knickhebei 12 ist entsprechend ausgestaltet. Ein Beispiel für seine Ausgestaltung zeigt die Fig. 1I - die Fig. 1i zeigt einen Ausschnitt des Knickhebeis 12 im Bereich des Gelenks 12c zwischen dem oberen Knickhebelteil 12a und dem unteren beiteil 12b. Der untere Knickhebeiteil 12b ist dabei mit einer Anschlagnase 12d ausgerüstet, die den Verschwenkweg der beiden Knickhebel 12a und 12b zueinander begrenzL Es ist so, dass der Knickhebel aus der hier gezeigten Stellung nur derart weiter knicken kann, dass der Gelenkpunkt 12c nach oben in Pfeilrichtung wandert. Es ist aus dieser Position heraus nicht möglich, den Knickhebei so zu knikken, dass die Gelenkachse 12c nach unten, entgegen Pfeilrichtung wandert. Gleichzeitig ist der Knickhebei 12 so ausgelegt, dass die Längsachse 12f des Knickhebelteils 12b um einige wenige Grad von der Längsachse 12e des oberen Knickhebeiteils 12a abweicht. Auf diese Art und Weise wird der Knickhebel selbsthemmend in dem Sinne, dass selbst bei Auftreten hoher Kräfte in Axialrichtung der Achspunkt 12c nicht dazu gebracht werden kann, nach oben in Pfeilrichtung auszuwandern.

Diese Art der Selbsthemmung ist klar bevorzugt, obgleich auch daran zu denken ist, den Knickhebei nicht derart selbsthemmend auszulegen, wie beschrieben, sondern ihn mittels eines aktiven Verriegelungsmittels, also etwa eines Varriegelungsstifts, zu verriegeln. Wobei ein solches Verriegelungsmittel / ein solcher Verriegetungsstift am so besten so ausgelegt ist, dass er selbsttätig wirksam wird, etwa indem er unter seiner Federvorspannung in eine entsprechende Rastöffnung fällt, sobald der Knickhebel die Position erreicht hat, in der er zu blockieren ist.

Wie das Sicherheitssystem manueil wieder entriegelt wird, wenn der Aufzug nach einem Stromausfall und nach der Bergung der Fahrgäste wieder in Betrieb genommen werden soll, zeigt die Fig. 1f. Die Sicherheitseinrichtung kann beispielsweise entriegelt werden, indem in dem oberen Schürzenelement 10 an geeigneter Stelle ein kleines, ggf. verschließbares Loch (verschließbar durch Stopfen oder dergleichen) vorgesehen ist, durch das mittels einer Hakenstange oder einem anderen geeigneten Werkzeug von der Stockwerkseite her in Pfeilrichtung an dem Knickhebel 12 gezogen werden kann, um diesen zum Zusammenknicken zu veranlassen. Dann können beide Schürzenelemente nebst zugehöriger Führungsmillel wieder in die Ruheposition gebracht werden - manuell oder mit einem entsprechenden Gerät.

Selbstverständlich ist auch ein automatisches Entriegeln möglich. Zu diesem Zweck wird ein geeignetes Betätigungsorgan (Pneumatikzylinder, motorisch betätigte Gewindestange. Unearmotor oder dergleichen) vorgesehen, das von innen her eine entsprechende Knickbewegung des Knickhebels 12 induziert, hier nicht gezeigt.

Die Fig. 1g und 1h zeigen die Konstruktion des soeben erörterten ersten Ausführungsbeispiels noch einmal in dreidimensionaler Ansicht.

Die Fig. 2a bis 2f zeigen eine zweite Ausführungsform der Erfindung. Bei diesem Ausführungsbeispiel können, so wie das hier auch gezeigt ist, die beiden Schürzenelemente 10 und 11 in gleicher Weise aneinander gelenkig befestigt sein, wie das die Fig. 1b für das vorhergehende Ausführungsbeispiel zeigt. Abgeändert sind hier lediglich die Führungs- und Verriegelungsmittel, die in Form eines Schwenkhebels 120 ausgeführt sind, der aus zwei Abschnitten besteht, nämlich seinem oberen Abschnitt 120 b und seinem unteren Abschnitt 120a. Dieser Schwenkhebel 120 ist mit seinem unteren Abschnitt 120a in gleicher Weise, wie gehabt, am unteren Schürzenelement 11 gelenkig angeschlagen. Der obere Abschnitt 120b des Schwenkhebels 120 ist horizontal verschieblich in Linearführungen geführt. Gleichzeitig ist bei dem hier konkret gezeigten, zweiten Ausführungsbeispiel am unteren Abschnitt 120a des Schwenkhebels 120 ein Betätigungsorgan in Form eines Linearantriebs 121 angelenkt. Dieser Linearantrieb 121 erlaubt es, die Schürzenelemente 10, 11 zu jedem gewünschten Zeitpunkt von ihrer Ruheposition in ihre Schutzposition zu bringen, und umgekehrt. Diese Variante eignet sich daher insbesondere für Aufzugsanlagen, bei denen ein voreilendes Öffnen der Schachttüren erfolgen soll, und daher die Schürze auch im regulären Betrieb solange in Schutzposition bleiben muss, bis der Fahrkorb die unterste Haltestelle anfährt, an der die Schürze aus Platzgründen eingezogen werden muss. Die Konstruktion ist, was bevorzugt ist, so ausgelegt, dass der Linearantrieb, etwa weil seine Kolbenstange gegen die Kraft einer Feder eingefahren wird, auch bei einem Stromausfall, d. h. wenn keine Speisespannung mehr zur Verfügung steht, die Schürzenelemente 10, 11 selbsttätig in ihre Schutzposition bringt, wo sie verriegeln. Eine Verriegelung erfolgt deshalb, weil der untere Abschnitt 120a des Schwenkhebels 120 beidseitig gelenkig gelagert ist. Er kann auf Grund dessen keine Druckkräfte in horizontaler Richtung übertragen. Vielmehr ist es so, dass dieser Abschnitt 120a des Schwenkhebels 120 versucht, noch weiter in eine vertikale Ausrichtung zu gelangen, falls er von außen mit in horizontaler Richtung wirkenden Kräften belastet wird. Bei entsprechender Auslegung der Linearführungen "verkellen" sich sozusagen der untere und der obere Abschnitt des Schwenkhebels und verriegeln so selbsttätig bzw. im Idealfall selbsthemmend. Soweit die Linearführungen so ausgelegt sind, dass kein seibsttätiges bzw. selbsthemmendes Verriegeln erfolgt, sind Mittel einzusetzen, die extern eine Verriegelung sicherstellen. So bietet es sich etwa an, den Linearantrieb zur Verriegelung einzusetzen und/oder weitere Mittel vorzusehen (etwa federvorgespannte Raststifte, die in entsprechende Vertiefungen des Schwenkhebels 120 einfallen), die verhindern, dass sich der obere Abschnitt 120b des Schwenkhebels weiterhin In den Unearführungen 16 bewegen und ausweichen kann.

In Fig. 2d Ist gezeigt, wie die Blockade wieder aufgehoben werden kann, wenn zum regulären Betriebszustand übergegengen werden soll. Zu diesem Zweck ist beispielsweise im oberen Schürzenelement 10 (eventuell stattdessen auch Im Fahrkorbboden) eine kleine, ggf. durch einen Stopfen verschlossene Öffnung vorgesehen, durch die hindurch mittels einer geeigneten Druckstange der obere Teil 120a des Schwenkhebels 120 wieder in seine horizontalen Linearführungen eingeschoben werden kann.

Selbstverständlich kann dieses Ausführungsbeispiel auch dahingehend abgewandelt werden, dass auf den Linearantrieb 121 verzichtet wird. Stattdessen werden dann Verriegelungsmittel vorgesehen, die das in den Linearführungen laufende Ende 120b des Schwenkhebels 120 festhalten, solange die Schürzenelemente ihre Ruheposition einnehmen sollen. Im Falle eines Stromausfalls, oder wann immer sonst die Schürze aktiviert werden soll, wird die Blockade gelöst. Die beiden Schürzenelemente 10 und 11 fallen unter ihrem Eigengewicht nach unten, entfalten sich und ziehen den Abschnitt 120b des Schwenkhebels aus seinen Linearführungen heraus, so dass die Schürzenelemente unter dem Einfluss ihres Eigengewichts selbsttätig über die in Fig. 2b (für die Variante mit Linearantrieb) gezeigte Zwischenposition hinweg in die von Fig. 2c gezeigte Schutzposition schwingen und sich dort verriegeln kann, vorzugsweise selbsttätig bzw. selbsthemmend, wie oben beschrieben.

Die Fig. 3a bis 3f zeigen schließlich ein drittes Ausführungsbeispiel. Dieses entspricht, jedenfalls was die Kinematik der beiden Schürzenelemente 10 und 11 angeht, weitgehend dem ersten Ausfahrungsbeispiel, soweitnechfolgend nichts anderes beschrieben wird. Lediglich die Führungs- und Verdegelungsmittel sind hier anders gestaltet. Statt eines Knickhebels 12 wird hier ein Betätigungsorgan 1200 verwendet, das an entsprechender Stelle wie der Knickhebel 12 am unteren Schürzenelement gelenkig angeschlagen ist. Gleichzeitig sind die beiden Schürzenelemente 10 und 11 an dieser Stelle mittels einer geeigneten Drehfeder 1200a so gegeneinander elastisch vorgespannt, dass sich die beiden Schürzenelemente selbsttätig zusammenfalten, wenn die Kolbenstange des Linearantriebs einfährt (Fig. 3c, 3d). Bei diesem Betätigungselement 1200 handelt es sich vorzugsweise um einen Linearantrieb, d. h. um einen elektromotorisch oder durch Fluiddruck linear angetriebenen Zylinder mit einer ein- und ausfahrbaren Kolben- oder Gewindestange (im weitesten Sinne), der für eine entsprechende Betätigung der Schürzenelemente sorgt. Vorzugsweise ist ein Mechanismus vorgesehen, der den Linearantrieb auch bei Stromausfall derart ausfahren lässt, dass er die Schürzenelemente in Schutzposition bringt und dort verriegelt halt. Zu diesem Zweck arbeitet der Linearantrieb beispielsweise gegen einen Federspelcher, der den Linearantrieb bei Zusammenbruch der Speisespannung hin zur Schutzposition ausfahren lässt. Vorzugsweise ist dabei zusätzlich eine Einrichtung vorgesehen, die den Linearentrieb, falls keine Speisespannung mehr zur Verfügung steht, in derjenigen ausgefahrenen Position verriegelt, die der Schutzposition entspricht. Dies kann z. B. mittels entsprechender Fanghaken geschehen, die im Normalbetrieb durch entsprechende Elektromagneten in gelüfteter Position gehalten werden und bei Zusammenbrechen der Speisespannung federvorgespannt gegen die Kolbenstange fallen und dann, wenn die Kolbenstange eine entsprechende Position erreicht hat, in Ausnehmung der Kolbenstange einrasten, die Kolbenstange also verriegelt halten.

Die Fig. 4a bis 4c zeigen ein weiteres, dem oben geschilderten zweiten Ausführungsbeispiel weitgehend entsprechendes Beispiel. Der Unterschied ist hier der, dass das (bezogen auf die Schutzposition) untere Ende des unteren Schürzenelements 11 mit einer Rolle versehen ist, die das untere Ende dieses Schürzenelements während des Ausklappens, und vor allem bei Erreichen der Schutzposition, definiert gegenüber der Schachtwand führt. So wird insbesondere verhindert, dass auf Grund irgendwelcher Toleranzen oder Unregeimäßigkeiten an der Schachtwand (Zementspritzer, oder dergleichen, an der Innenseite der Schachtwand) das untere Ende des Schürzenelements 11 sich gegenüber der Schachtwand beim Entfalten verkeilt, so nicht in seine endgültige Schutzposition verschwenkt und keine Selbsthemmung auftritt. Im übrigen ist eine solche Rolle vor allem auch dann vorteilhaft, wenn die Fahrkorbschürze, z. B. wegen "voreilender Schechttüröffnung", dauerhaft ausgeklappt bleiben soll.

## Patentansprüche

1. Sicherheitssystem für einen Aufzug mit in einem Schacht (2) bewegbaren Aufzugsfahrkorb (1) umfassend eine zur Anordnung im Schwellenbereich des Aufzugsfahrkorbes (1) geeignete, bewegliche Fahrkorbschürze (9) mit mehreren Schürzenelementen (10, 11) sowie mindestens einem die Bewegung der Schürzenelemente lenkenden Führungsmittel (12; 120, 121; 1200, 1200a), wobei ein erstes Schürzenelement (10) schwenkbar an der Unterseite des Fahrkorbes (1) anbringbar ist und mindestens ein weiteres Schürzenelement (11) schwenkbar mit dem ersten verbunden ist, so dass die Schürzenelemente (10, 11) bei besagter Anbringung an der Unterseite des Fahrkorbes (1) von einer Schutzposition, in der sie vertikal orientiert vom Bodenbereich des Fahrkorbes (1) nach unten hängen, in eine Ruheposition im Bereich unter dem Fahrkorbboden gebracht werden können, in der sie relativ zueinander gefaltet und schachteinwärts hin zum Fahrkorbboden geschwenkt sind wobei das Sicherheitssystem Mittel (12, 13b, 13c) aufweist, mittels derer die faltbaren Schürzenelemente (10, 11) in ihrer Schutzposition derart verriegelbar sind, dass sie durch von außen in schachteinwärtiger und im wesentlichen horizontaler Richtung an einem oder mehreren Schürzenelementen (10, 11) angreifende Kräfte weder relativ zueinander bewegt noch gemeinsam in schachteinwärtiger Richtung geschwenkt werden können, wobei das mindestens eine die Faltbewegung der Schürzenelemente (10, 11) lenkende Führungsmittel (12) so gestaltet ist und so an einem Schürzenelement angreift, dass es in Schutzposition gleichzeitig als Verriegelungsmittel wirkt, indem es die Schürzenelemente in ihrer Schutzposition gegeneinander und gleichzeitig gegen ein gemeinsames Verschwenken in schachteinwärtiger Richtung verriegelt, **dadurch gekennzeichnet, dass** bezogen auf den bestimmungsgemäß montierten Zustand, die Achse, um die mindestens ein Verriegelungsmittel schwenkbar an einem der Schürzenelemente angeordnet ist, unterhalb der Achse liegt, um die herum das fahrkorbnächste Schürzenelement schwenkbar am Fahrkorb angelenkt ist, und oberhalb der Achse, die die Schürzenelemente relativ zueinander faltbar verbindet.

2. Sicherheitssystem nach Anspruch 1, **dadurch gekennzeichnet, dass** das mindestens eine Verriegelungsmittel mindestens eine Zug- oder Druckstange (12) umfasst, die in sich faltbar ist.

3. Sicherheitssystem nach Anspruch 1, **dadurch gekennzeichnet, dass** das mindestens eine Verriegelungsmittel mindestens ein teleskopierbares Betätigungsorgan (121; 1200) umfasst.

4. Sicherheitssystem nach einem der vorhergehenden Ansprüche, **dadurch gekennzeichnet, dass** sich die Schürzenelemente (10, 11) in ihrer Schutzposition annähernd in einer Ebene oder zumindest annähernd parallel zueinander in zwei unmittelbar benachbarten Ebenen erstrecken, so dass sie eine im wesentlichen ebene Gesamtfläche bilden.

5. Sicherheitssystem nach einem der vorhergehenden Ansprüche, **dadurch gekennzeichnet, dass** die Schürzenelemente (10, 11) in ihrer Ruheposition von einem weiteren Verriegelungsmittel (16) derart unter dem Fahrkorbboden gehalten werden, dass sie selbsttätig in die Schutzposition schwenken und dort verriegeln, wenn die Verriegelung des weiteren Verriegelungsmittels (16) deaktiviert wird.

6. Sicherheitssystem nach einem der vorhergehenden Ansprüche, **dadurch gekennzeichnet, dass** Überwachungseinrichtungen vorgesehen sind, mittels derer detektiert werden kann, ob die Schürzenelemente ordnungsgemäß ihre Schutz- und/oder ihre Ruheposition einnehmen.

7. Sicherheitssystem nach einem der vorhergehenden Ansprüche, **dadurch gekennzeichnet, dass** das unterste Schürzenelement in seinem bezogen auf die Schutzposition untersten Bereich mindestens eine Rolle und/oder einen Gleitschuh trägt, der bzw. die das unterste Schürzenelement bei einem Anlaufen an die Schachtwand führt.

8. Aufzugsanlage mit einem Aufzugsfahrkorb und einem Sicherheitssystem, **dadurch gekennzeichnet, dass** das Sicherheitssystem ein Sicherheitssystem nach einem der vorhergehenden Ansprüche ist.

## Claims

1. A safety system for an elevator with an elevator car (1) adapted to move in a hoistway (2) comprising a movable guard (9) to be arranged in a threshold portion of the elevator car (1), said guard having a plurality of guard elements (10 and 11) and at least one guide means (12, 120,121, 1200 and 1200a) for guiding movement of the guard elements, first guard element (10) being able to be attached in a pivotal manner on the bottom side of the elevator car (1) and at least one further guard element (11) being connected in pivoting fashion with the first one so that the guard elements (10 and 11), when arranged at the bottom side of the elevator car in said manner, maybe shifted from a protective position, in which with a vertical alignment they hang downward from the floor portion of the elevator car (1), into an inactive position in the vicinity of the bottom of the elevator car, in which they are folded together in relation to each other and are pivoted in a direction into the hoistway toward the elevator car floor, whereas the safety system comprises means (12, 13b and 13c), using which the folding guard elements (10 and 11) are able to be latched in their protective position in such a manner that, by forces acting from the outside in an essentially horizontal direction into the hoistway on one or more guard elements (10 and 11), they are neither able to be moved relatively to each other nor able to be jointly pivoted in a direction into the hoistway whereas the at least one guide means (12) for guiding the folding motion of the guard elements (10 and 11) is so configured and engages one of the guard elements in such a manner that in the protective position it simultaneously acts as a latching means adapted to latch the guard elements in their protective position in relation to one another and simultaneously to prevent ganged pivoting thereof in a direction into the hoistway, **characterized in that** as related to the intended mounted state the axis around which the at least one latching means is arranged to pivot on one of the guard elements, is underneath the axis around which the guard element nearest to the elevator car is arranged in a pivotal manner to the elevator car and above the axis, which connects the guard elements in a manner so that they are foldable together relatively to each other.

2. The safety system as set forth in claim 1, **characterized in that** the at least one latching means comprises at least one tension or thrust rod (12), which is adapted to fold up,

3. The safety system as set forth in claim 1, **characterized** the at least one latching means comprises at least one telescoping actuating member (121 and 1200),

4. The safety system as set forth in any one of the preceding claims, **characterized in that** in their protective position the guard elements (10 and 11) extend approximately in one plane or extend at least approximately parallel to each other in two directly adjacent planes so that they constitute an essentially flat plane.

5. The safety system as set forth in any one of the preceding claims, **characterized in that** in their inactive position the guard elements (10 and 11) are held by a further latching means (16) in such a manner underneath the elevator car floor that they automatically swivel into the protective position and latch there, when the latching action of the further latching means (16) is deactivated.

6. The safety system as set forth in any one of the preceding claims, **characterized in that** monitoring means are provided by means of which it is possible to detect whether the guard elements properly assume their protective position and/or their inactive position.

7. The safety system as set forth in any one of the preceding claims, **characterized in that** in its lowest portion as related to the protective position the bottom guard element bears at least one roller and/or one slide shoe, which controls movement of the bottom guard element on abutting the hoistway wall.

8. Elevator arrangement with an elevator car and a safety system, **characterized in that** the safety system is a safety system according to one of the preceding claims.

## Revendications

1. Système de sécurité pour un ascenseur comprenant une cabine d'ascenseur (1) déplaçable dans une cage (2), comprenant un tablier de cage (9) mobile, approprié à être agencé dans la zone du seuil de la cabine d'ascenseur (1) et comprenant plusieurs éléments de tablier (10, 11) ainsi qu'au moins un moyen de guidage (12 ; 120, 121 ; 1200, 1200a) qui dirige le mouvement des éléments de tablier, de sorte qu'un premier élément de tablier (10) est monté en pivotement à la face inférieure de la cabine d'ascenseur (1) et au moins un autre élément de tablier (11) est relié en pivotement au premier, de sorte que les éléments de tablier (10, 11) lors dudit montage à la face inférieure de la cabine d'ascenseur (1) peuvent être amenés depuis une position de protection dans laquelle ils sont suspendus vers le bas en orientation verticale depuis la zone du plancher et de la cabine d'ascenseur (1) jusque dans une position de repos dans la zone au-dessous du plancher de cabine, dans laquelle ils sont pliés l'un par rapport à l'autre et basculés vers l'intérieur de la cage jusqu'au plancher de la cabine, ledit système de sécurité comprenant des moyens (12, 13b, 13c) au moyen desquels les éléments de tablier repliables (10, 11) peuvent être verrouillés dans leur position de protection de telle façon qu'ils ne peuvent être pivotés ni l'un par rapport à l'autre ni conjointement dans une direction vers l'intérieur de la cage sous l'action de forces qui attaquent un ou plusieurs éléments de tablier (10, 11) en direction essentiellement horizontale, et l'un au moins des moyens de guidage (12) qui guident le mouvement de repliage des éléments de tablier (10, 11) est ainsi conçu et attaque un élément de tablier de telle façon qu'il agit, dans la position de protection, comme moyen de verrouillage en verrouillant les éléments de tablier dans leur position de protection l'un contre l'autre et simultanément à l'encontre d'un pivotement conjoint en direction de l'intérieur de la cage,
**caractérisé en ce que**, par référence à la situation montée conforme à sa destination, l'axe autour duquel ledit au moins un moyen de verrouillage est agencé en pivotement sur l'un des éléments de tablier et disposé au-dessous de l'axe autour duquel l'élément de tablier le plus proche de la cabine est articulé en pivotement sur la cabine, et au-dessus de l'axe qui relie les éléments de tablier de façon repliable l'un par rapport à l'autre.

2. Système de sécurité selon la revendication 1, **caractérisé en ce que**
ledit au moins un moyen de verrouillage comprend au moins une barre de traction ou de poussée (12) qui est repliable sur elle-même.

3. Système de sécurité selon la revendication 1, **caractérisé en ce que** ledit au moins un moyen de verrouillage comprend au moins un organe d'actionnement télescopique (121 ; 1200).

4. Système de sécurité selon l'une des revendications précédentes, **caractérisé en ce que** les éléments de tablier (10, 11), dans leur position de protection, s'étendent approximativement dans un plan ou au moins approximativement parallèlement l'un à l'autre dans deux plans immédiatement voisins, de sorte qu'ils forment une surface globale sensiblement plane.

5. Système de sécurité selon l'une des revendications précédentes, **caractérisé en ce que** les éléments de tablier (10, 11), dans leur position de repos, sont maintenus par un autre moyen de verrouillage (16) au-dessous du plancher de la cabine de telle façon qu'ils pivotent automatiquement dans la position de protection et sont verrouillés dans celle-ci quand le verrouillage de l'autre moyen de verrouillage (16) est désactivé.

6. Système de sécurité selon l'une des revendications précédentes, **caractérisé en ce qu'**il est prévu des moyens de surveillance au moyen desquels on détecte si les éléments de tablier occupent de façon régulière leur position de protection et/ou leur position de repos.

7. Système de sécurité selon l'une des revendications précédentes, **caractérisé en ce que** l'élément de tablier le plus inférieur porte, dans sa région la plus inférieure par référence à la position de protection, au moins un galet et/ou un patin qui guide l'élément de tablier le plus inférieur lors d'un rapprochement vers la paroi de la cage.

8. Installation d'ascenseur comprenant une cabine d'ascenseur et un système de sécurité, **caractérisé en ce que** le système de sécurité est un système de sécurité selon l'une des revendications précédentes.
